# EUROPÄISCHE PATENTSCHRIFT

(11) **EP 0 076 459 B1**
(45) Veröffentlichungstag und Bekanntmachung des Hinweises auf die Patenterteilung: **19.02.1986**
(21) Anmeldenummer: 82108989.3
(22) Anmeldetag: 29.09.1982
(51) Int. Cl.: F02M 51/08, F16K 31/06, H01F 7/16

(54) **Magnetventil, insbesondere Kraftstoff-Einspritzventil**
Electromagnetic valve, in particulier fuel injection valve
Soupape électromagnétique, notamment soupape d'injection de combustible

(30) Priorität: 06.10.1981 DE 3139669
(43) Veröffentlichungstag der Anmeldung: 13.04.1983
(73) Patentinhaber: ROBERT BOSCH GMBH, 70442 Stuttgart (DE)
(72) Erfinder: Hascher-Reichl, Asta, D-7000 Stuttgart 30 (DE); Kubach, Hans, D-7015 Korntal 2 (DE); Gross, Werner, D-8045 Ismaning (DE)

## Beschreibung

### Stand der Technik

Die Erfindung geht aus von einem Magnetventil, insbesondere Kraftstoffeinspritzventil nach der Gattung des Hauptanspruchs.

Aus der DE-A-3 046 889.4 ist schon ein Kraftstoffeinspritzventil bekannt, bei dem das mit dem Flachankerfest verbundene Ventilteil eine zentrale Führungsöffnung einer Führungsmembran durchragt. Die Führungsmembran führt das Ventilteil in radialer Richtung zum Ventilsitz. Der Flachanker berührt unter Federspannung mit einer konzentrischen Führungskante die Führungsmembran und wird so planparallel zur Stirnfläche des als Schalenkern ausgebildeten Kerns geführt. Die Kraftstoffzufuhr zum Ventil erfolgt durch radiale Zuströmöffnungen in der Ventilwand. Der nicht zugemessene Kraftstoff kann nach Durchströmen des Magnetteiles über axial gegenüber den Zuflussöffnungen versetzte und abgedichtete radiale Abflussöffnungen in eine Kraftstoffrückströmleitung gelangen.

Dieses Kraftstoffeinspritzventil weist jedoch insgesamt eine grosse Masse auf. Die Luftspalte, die den Anker mit dem Schalenkern bilden, liegen in bezug auf den Umfang sehr weit auseinander, so dass der Anker einen grossen Durchmesser haben muss, was seine Masse vergrössert und seine Biegesteifigkeit reduziert. Ausserdem ist die Führung des Ventilteils und des Ankers trotz der Führungsmembran nicht immer ausreichend.

Ein Magnetventil nach der Gattung des Anspruchs 1 ist durch die DE-A-1 451 955 bekannt. Das dort gezeigte Ventil weist als Anker einen Flachanker auf, der mit zwei konzentrisch zueinander liegenden Ringstegen gleicher Steghöhe versehen ist, denen gegenüber gleich breite Ringstege von der magnetisch leitenden Abdekkung des Elektromagneten abstehend angeordnet sind. Zwischen diesen liegt der ringförmige Luftspalt des Magnetkreises. Die Breite des Luftspaltes ist dabei wesentlich grösser als die maximale Luftspaltbreite zum diesen Ringspalt überbrückenden Flachanker. Die bei dem bekannten Flachanker vorgesehenen Ringstege sind hauptsächlich dazu ausgeformt, um eine genaue Bearbeitung des Ankers auf dessen Luftspaltseite zum Elektromagnet hin zu ermöglichen und dort genaue Abstände zum Magnetkern ausführen zu können.

Gleichartige Flachankermagnete sind in der DE-A-1 476146 und FR-PS-1 206142 gezeigt. Diese Ausgestaltungen haben den Nachteil, dass innerhalb des ringförmigen Luftspaltes, der die beiden Ringstege trennt, ein erheblicher Streufluss des Magnetfeldes vorhanden ist, der dem Arbeitsvermögen des Elektromagneten verloren geht und den Wirkungsgrad des Magnetventils verschlechtert. In Wirkrichtung muss der Magnetfluss rechtwinklig zu den ringförmigen Stegen abgeleitet werden und dort wieder rechtwinklig umgelenkt über den Flachanker geführt werden.

Aufgabe der Erfindung ist es, ein Magnetventil zu entwickeln, mit dem bei kleinen Abmessungen und verlustarmer Arbeitsweise sehr kurze Schaltzeiten verwirklichbar sind.

Diese Aufgabe wird durch die kennzeichnenden Merkmale des Anspruchs 1 gelöst.

### Vorteile der Erfindung

Das erfindungsgemässe Magnetventil mit den kennzeichnenden Merkmalen des Hauptanspruchs hat gegenüber den bekannten Ventilen den Vorteil, dass seine Masse und damit sein Gewicht gering ist. Durch die besondere Ausbildung des Magnetkreises weist das Magnetventil sehr kurze Schaltzeiten auf. Die Form des Ankers bringt es mit sich, dass der Abstand der Luftspalte in bezug auf den Durchmesser des Ankers gesehen, gering ist. Damit werden die Vorteile des bekannten Flachankers ausgenutzt (doppelte Kraft bei gleichem Magnetfluss durch zwei krafterzeugende Luftspalte) ohne dessen Nachteil, nämlich die Tatsache, dass der äussere Spalt geometrisch sehr weit auslädt, was die Ankermasse vergrössert und die Biegesteifigkeit des Ankers reduziert, mit sich zu bringen. Eine ausreichende räumliche Trennung zur Reduzierung des magnetischen Streuflusses ist in der vorliegenden Erfindung dadurch vorhanden, dass die Luftspalte, in axialer Richtung gesehen, versetzt sind.

Der Anker in der erfindungsgemässen Ausgestaltung bildet praktisch einen Flansch, der in der natürlichen Führung der vom zylindrischen Innenteil zur Abdeckplatte hin umgelenkten Magnetflusslinien liegt. Insbesondere ist der Streufluss wesentlich verringert. Weiterhin kann, da die Stirnseite des Innenzylinders wesentlich aus der Ebene gerückt ist, in der die Abdeckplatte liegt, der Innendurchmesser der Abdeckplatte sehr klein gehalten werden; entsprechend klein auch dann der grösste Aussendurchmesser des Ankers gewählt werden und dessen Masse.

Durch die Anordnung der Führungsbuchse und der Feder innerhalb des Innenzylinders wird der Innendurchmesser des Magnetkreises konstruktiv aufgeweitet. Damit wird die umfangmässige Länge der Luftspalte bei gleicher Fläche vergrössert, wodurch die Magnetkraft bei kosntanter Wandstärke wächst.

Durch die in den Unteransprüchen angegebenen Massnahmen sind vorteilhafte Weiterbildungen und Verbesserungen möglich. Die eine Lagerstelle des Ventilstössels in der Zylinderbohrung liegt in unmittelbarer Nähe der Luftspalte, so dass nur geringe Kippkräfte durch Toleranzen der Luftspalte entstehen. Damit kann der Anker leicht gebaut werden und erhält eine sehr hohe und leicht zu dämpfende mechanische Eigenfrequenz.

Durch die erfindungsgemässe Konstruktion werden die mechanischen Kräfte weitgehend vom Magnetkreis ferngehalten, so dass die magnetischen Teile so dünn ausgeführt werden können, wie es allein für den Magnetkreis optimal ist. Durch die grössere Masse der Anschlagplatte im Vergleich zur Masse des Ankers mit dem Ventilkörper wird der Aufschlag mechanisch schnell gedämpft, wobei die erhabenen Teile der Anschlagplatte die Dämpfung unterstützen. Der Anker trifft im Bereich des scheibenförmigen Kopfes des Ventilkörpers auf die Anschlagplatte, der aus antimagnetischen und mechanisch hartem Material besteht, so dass eine grosse Lebensdauer gewährleistet ist.

Die funktional wesentlichen Daten wie Hub-und Schaltzeit können durch plastische Verformung an den kreisringförmigen Nuten in der Anschlagplatte und in der kreisringförmigen magnetischen Platte kostengünstig eingestellt werden. Eine Voreinstellung dieser Daten ist durch Paarung der Masstoleranzen der ringförmigen magnetischen Platte und des magnetischen Ankers möglich.

Die an die Luftspalte angrenzenden Magnetleiter wie Anker, kreisringförmige Platte, und Innenzylinder sind aus Magnetmaterial mit hoher Sättigungsinduktion hergestellt, während die restlichen Teile des Magnetkreises aus Magnetmaterial mit möglichst günstigen dynamischen Eigenschaften hergestellt sind.

Dadurch wird neben hoher Kraft bei kleinem Magnetfluss eine grosse Änderung des Magnetflusses in Abhängigkeit vom Hub im Bereich des Aufschlags erzielt.

Der Ventilstössel kann mit dem Magnetanker ebenso wie die Zylinderbohrung in der Führungsbuchse mit dem Ventilsitz in je einer Aufspannung bearbeitet werden, so dass Kreissymmetrie erzwungen wird.

### Zeichnung

Ein Ausführungsbeispiel der Erfindung ist in der Zeichnung dargestellt und wird in der nachfolgenden Beschreibung näher erläutert. Es zeigt die einzige Figur einen Schnitt durch das erfindungsgemässe Magnetventil.

### Beschreibung des Ausführungsbeispiels

Bei dem in der Figur dargestellten erfindungsgemässen Magnetventil ist mit 1 das Ventilgehäuse bezeichnet. Innerhalb des Ventilgehäuses 1 ist ein Kern 2 aus ferromagnetischem Material vorgesehen, auf dem eine Leiterspule 3 aufgebracht ist. Der Kern 2 weist einen Innenzylinder 4 und einen Aussenzylinder 5 auf, die konzentrisch zueinander angeordnet sind. Innenzylinder 4 und Aussenzylinder 5 sind an der einen Stirnfläche über ein Joch 6 magnetisch leitend miteinander verbunden. Die andere Stirnfläche ist teilweise durch eine magnetisch leitende kreisringförmige Platte 7 abgedeckt, die magnetisch leitend mit dem Aussenzylinder 5 verbunden ist. Der Innenzylinder 4 trägt einen Spulenkörper 8, auf den die Leiterspule 3 gewickelt ist, die den gesamten Raum zwischen Innen- und Aussenzylinder 4, 5 einnimmt. Zwischen Leiterspule 3 und Joch 6 liegt eine Isolierfolie 9, die einen kleinen Wärmewiderstand aufweist. Der zwischen dem Innenzylinder 4 und der kreisringförmigen Platte 7 unterbrochene Magnetkreis wird durch einen Anker 10 überbrückt. Der Anker 10 weist ein tellerförmiges Teil 11 auf, das in einen hohlzylindrischen Stutzen 12 übergeht. Der Stutzen 12 steht der einen Stirnfläche des Innenzylinders 4 gegenüber. Zwischen beiden liegt der erste Luftspalt 13. Der Rand des tellerförmigen Teils 11 ragt über die kreisringförmige Platte 7 hinaus und bildet mit ihr den zweiten Luftspalt 14. Ein Ventilkörper 15 aus antimagnetischem Material, der einen scheibenförmigen Kopf 16 und einen Stössel 17 aufweist, ist mit seinem scheibenförmigen Kopf 16 in das tellerförmige Teil 11 des Ankers 10 eingepresst. Er wird mit zwei Lagerstellen 18, 19 in der Zylinderbohrung 20 einer Führungsbuchse 21 geführt. Die Führungsbuchse 21 geht in ein antimagnetisches Teil 22 über, das in Verlängerung zurZylinderbohrung 20 der Führungsbuchse 21 den Zulauf 23 und die Ablaufbohrungen 24 aufweist. Die Ablaufbohrungen 24 münden in einen Hohlraum 25, der durch das antimagnetische Teil 22 und den Kern 2 gebildet wird. Der Zulauf 23 endet in einer Ventilkammer 26, die durch eine Verbindungsbohrung 27 mit dem Hohlraum 25 verbunden ist. Der Ventilkörper 15 arbeitet mit seinem kugelförmigen Ende 28 mit einem Ventilsitz 29 zusammen, der zwischen Ventilkammer 26 und Zulauf 23 angeordnet ist. Die O-Ringe 30 dichten den Hochdruck im Bereich 31 gegen den niedrigen Flüssigkeitsdruck (Rücklaufdruck) in der Ventilkammer 26, der Verbindungsbohrung 27, dem Hohlraum 25, den Ablaufbohrungen 24 und allen anderen Hohlräumen des Magnetventils ab. Zwischen antimagnetischem Teil 22, einem Teil des Aussenzylinders 5 und dem Ventilgehäuse 1 ist ein Spalt 32 vorgesehen. Zwischen Hohlraum 25 und Spalte 32 befindet sich eine Druckentlastungsbohrung 33. Der Spulenraum 34 wird über den Spalt 32 und eine Bohrung 50, die im Aussenzylinder vorgesehen ist und Spulenraum 34 mit Spalt 32 verbindet, mit Flüssigkeit gekühlt.

Die Führungsbuchse 21 weist an seinem Aussenmantel eine Aussparung auf, in die eine Feder 35 eingelassen ist und die mit ihrem anderen Ende gegen den in das tellerförmige Teil 11 des Ankers 10 eingelassenen scheibenförmigen Kopf 16 des Ventilkörpers 15 drückt. Die Feder 35 unterstützt den hydraulischen Druck auf das kugelförmige Ende 28 des Stössels 17 in der Weise, dass das Ventil bei Stromabschaltung schnell öffnet und auch ohne Druck in dieser Lage verbleibt.

Oberhalb des Ankers 10 und der kreisringförmigen Platte 7 ist eine Anschlagplatte 36 vorgesehen. Mit Hilfe dieser Anschlagplatte 36 wird der Aufschlag bei Öffnen des Ventils schnell gedämpft. Die Anschlagplatte 36 hat im Bereich des Aufschlages einen erhabenen Ansatz 37, so dass der Anker 10 nur auf einen definierten Flächenbereich auftrifft. Dieser Ansatz 37 liegt dem in den Anker 10 eingepressten scheibenförmigen Kopf 16 aus hartem antimagnetischem Material gegenüber, so dass auch bei langem Gebrauch des Magnetventils eine Abnützung nur sehr gering ist. In der Anschlagplatte 36 ist eine Nut 38 vorgesehen, die die antimagnetische Anschlagplatte 36 so weit schwächt, dass diese zur Justierung des Systems dort plastisch verformt werden kann.

Eine weitere Nut 39 ist in der kreisringförmigen Platte 7 aus magnetischem Material vorgesehen, die an der Stelle in der Weise plastisch verformt werden kann, dass der zweite Luftspalt 14 funktional eingestellt werden kann. Diese Verformung soll nach der Montage der Anschlagplatte 36 möglich sein, so dass zur Aufbringung der Kräfte auf die Oberseite der kreisringförmigen Platte 7 die Anschlagplatte 36 durchbrochen ist.

Das Magnetventil wird durch eine metallische Deckplatte 40 und durch ein darüber aufgebrachtes elektrisch isolierendes Kunststoffteil 41 abgeschlossen, die in das Ventilgehäuse 1 eingelassen sind. In das Kunststoffteil 41 mit den Steckerführungen 42 sind die Anschlussstifte 43 eingespritzt. Die elektrische Verbindung der Anschlussstifte 43 mit der Spule 3 erfolgt über die Stromzuführungen 44. Diese sind in den Spulenkörper 8 eingespritzt. Die elektrischen Leiterdrähte 45 der Spule 3 werden an ihren Enden um einen Zapfen 46, der Bestandteil des Spulenkörpers 8 ist, geschlungen, um eine Zugentlastung zu gewährleisten. Das Ende des Leiterdrahtes 45 ist an eine nicht dargestellte Fahne der Stromzuführung 44 angeschweisst. Die Stromzuführung 44 ist über eine Abknickung 47 zur Zugentlastung in den elektrisch leitenden Anschlussstift 43 eingeführt.

Bei Sperrung des Ventils entsteht in dem Zulauf 23 ein hoher Druck, der als Kraft auf den Bereich 31 des antimagnetischen Teils 22 wirkt. Um störende mechanische Verformungen des Aussenzylinders 5 und des Innenzylinders 4 durch diese Kraft auszuschliessen, ist das antimagnetische Teil 22 im Bereich 48 so kräftig ausgeführt, dass die Kraft auf den Umfang des Aussenzylinders 5 geführt werden kann, obwohl dieser so dünn ist, wie es eine in bezug auf Schaltzeiten optimale Magnetauslegung erfordert.

Im scheibenförmigen Kopf 16 des Ankers 10 ist eine Bohrung 49 vorgesehen, durch die ebenso wie durch die Druckentlastungsbohrung 33 die beim Füllhub des Stössels 17 verdrängte Flüssigkeitzurückströmen kann.

Zur Erleichterung der Paarung der Masstoleranzen von ringförmiger Platte 7 und Anker 11 sind die Schulter 51 des magnetischen Aussenzylinders 5 und der dem ersten Luftspalt 13 zugewandte Pol 52 des magnetischen Innenzylinders 4 in axialer Richtung gleich hoch.

## Patentansprüche

1. Magnetventil, insbesondere Kraftstoffeinspritzventil, für Kraftstoffeinspritzanlagen von Brennkraftmaschinen mit einem Ventilgehäuse (1), mit einem Elektromagneten bestehend aus einem Kern (2) aus ferromagnetischem Material, der einen Innenzylinder (4) und einen Aussenzylinder (5) aufweist, die konzentrisch zueinander liegen und zwischen denen die Leiterspule (3) des Elektromagneten angeordnet ist, wobei der Magnetflusskreis an der einen Stirnfläche durch ein den Innenzylinder (4) mit dem Aussenzylinder (5) magnetisch leitend verbindendes Joch (6) voll geschlossen ist, und an der anderen Stirnfläche durch einen sich radial erstreckenden magnetisch leitenden Anker (10), der mit einem koaxial durch den Innenzylinder (4) geführten Ventilschliessglied (15) des Magnetventils verbunden ist und eine magnetisch leitende, sich über einen Teil der Stirnfläche erstreckende Abdeckung (7) schliessbar ist, dadurch gekennzeichnet, dass der Anker flanschförmig ausgebildet ist mit einem rohrförmigen Stutzen (12), der sich unter Zwischenschaltung eines ersten Arbeitsluftspaltes (13) axial an den Innenzylinder (4) anschliesst, dessen den ersten Arbeitsluftspalt (13) begrenzende Stirnseite (52) ausserhalb einer durch die Abdeckung (7) gebildeten Ebene liegt, und mit einem sich radial erstreckenden, schirmförmigen Teil (11), dessen Rand die als kreisringförmige Platte (7) ausgebildete Abdeckung überlappt und dort einen zweiten Arbeitsluftspalt (14) mit der genannten Ebene der Abdeckung (7) bildet und dass das Ventilschliessglied (15) über einen scheibenförmigen, mit axialen Öffnungen (49) versehenen, ins Innere des rohrförmigen Stutzens (12) ragenden Kopf (16) mit dem Anker (10) verbunden ist und von einer Führungsbuchse (21) geführt ist, die in den Innenzylinder (4) eingesetzt ist und eine Ausnehmung aufweist, in der eine Feder angeordnet ist, die zwischen Führungsbuchse (21) und Anker (10) eingespannt ist.

2. Magnetventil nach Anspruch 1, dadurch gekennzeichnet, dass der Innenzylinder (4), die kreisringförmige Platte (7) und der Anker (10) aus einem Material mit hoher magnetischer Sättigungsinduktion besteht.

3. Magnetventil nach Anspruch 1 oder 2, dadurch gekennzeichnet, dass der scheibenförmige Kopf (16) in das schirmförmige Teil (11) des Ankers (10) eingepresst und/oder eingeschweisst ist.

4. Magnetventil nach Anspruch 3, dadurch gekennzeichnet, dass das Ventilschliessglied (15) aus antimagnetischem Material besteht und einen Stössel (17) mit zwei Lagerstellen (18, 19) aufweist, durch die es in der Zylinderbohrung (20) der Führungsbuchse (21) geführt ist, wobei eine Lagerstelle (18) in unmittelbarer Nähe des ersten Luftspalts (13) liegt.

5. Magnetventil nach einem der Ansprüche 2 bis 4, dadurch gekennzeichnet, dass oberhalb des Ankers (10) eine Anschlagplatte (36) aus hartem antimagnetischem Material vorgesehen ist, auf die der Anker (10) auftrifft.

6. Magnetventil nach Anspruch 5, dadurch gekennzeichnet, dass der Anker (10) im Bereich des scheibenförmigen Kopfes (16) auf die Anschlagplatte (36) auftrifft.

7. Magnetventil nach Anspruch 6, dadurch gekennzeichnet, dass die Anschlagplatte (36) eine ringförmige Nut (38) aufweist.

8. Magnetventil nach einem der Ansprüche 1 bis 7, dadurch gekennzeichnet, dass die kreisringförmige Platte (7) eine ringförmige Nut (39) aufweist.

9. Magnetventil nach Anspruch 7, dadurch gekennzeichnet, dass die Masse der Anschlagplatte (36) viel grösser als die Masse des Ankers (10) mit Ventilkörper (15) ist.

10. Magnetventil nach einem der Ansprüche 7 oder 9, dadurch gekennzeichnet, dass ein Teil des Bereiches der Anschlagplatte (36), in dem der Anker (10) auftrifft, erhaben ausgebildet ist.

11. Magnetventil nach Anspruch 10, dadurch gekennzeichnet, dass die Anschlagplatte (36) durchbrochen ist.

12. Magnetventil nach Anspruch 4, dadurch gekennzeichnet, dass die Führungsbuchse (21) in das Gehäuseteil (22) übergeht, das den Ventilsitz (29) und die hydraulischen Zu- und Abflüsse (23, 24) aufweist.

## Claims

1. Solenoid valve, particularly a fuel injection valve, for fuel injection systems of internal combustion engines, comprising a valve housing (1), an electro-magnet consisting of a core (2) of ferro-magnetic material provided with an internal cylinder (4) and an external cylinder (5) which are located concentrically with respect to each other and between which the conductor coil (3) of the electro-magnet is arranged, in which arrangement the magnetic flux circuit is fully closed at one front face by a yoke (6) which magnetically conductively joins the internal cylinder (4) to the external cylinder (5) and can be closed at the other front face by a magnetically conductive armature (10) which extends radially and is connected to a valve closing member (15), which passes coaxially through the internal cylinder (4) of the solenoid valve, and by a magnetically conductive cover (7) which extends over a part of the front face, characterised in that the armature is constructed to be flange shaped and includes a tubular stub (12) which axially adjoins, with interposition of a first operating air gap (13), the internal cylinder (4) the end wall (52) of which, delimiting the first operating air gap (13), is located outside a plane formed by the cover (7), and a shield-shaped part (11) which extends radially and the edge of which overlaps the cover constructed as a circular ring shaped plate (7) and there forms a second operating air gap (14) with the said plane of the cover (7) and that the valve closing member (15) is connected via a disc-shaped head (16), which is provided with axial openings (49) and projects into the interior of the tubular stub (12), is joined to the armature (10) and is guided by a guiding bush (21) which is inserted into the internal cylinder (4) and is provided with a recess in which a spring is arranged which is clamped between the guiding bush (21) and armature (10). 2. Solenoid valve according to Claim 1, characterised in that the internal cylinder (4), the circular ring shaped plate (7) and the armature (10) consists of a material having a high magnetic saturation inductance.

3. Solenoid valve according to Claim 1 or 2, characterised in that the disc-shaped head (16) is pressed and/or welded into the shield-shaped part (11) of the armature (10).

4. Solenoid valve according to Claim 3, characterised in that the valve closing member (15) consists of antimagnetic material and is provided with a plunger (17) having two bearing points (18, 19) by means of which it is guided in the cylinder boring (20) of the guiding bush (21), one bearing point (18) being located in the immediate vicinity of the first air gap (13).

5. Solenoid valve according to one of Claims 2 to 4, characterised in that above the armature (10) a stop plate (36) of hard anti-magnetic material is provided which is struck by the armature (10).

6. Solenoid valve according to Claim 5, characterised in that the armature (10) strikes the stop plate (36) in the area of the disc-shaped head (16).

7. Solenoid valve according to Claim 6, characterised in that the stop plate (36) is provided with an annular groove (38).

8. Solenoid valve according to one of Claims 1 to 7, characterised in that the circular ring shaped plate (7) is provided with an annular groove (39).

9. Solenoid valve according to Claim 7, characterised in that the mass of the stop plate (36) is much greater than the mass of the armature (10)^{*} with valve body (15).

10. Solenoid valve according to one of Claims 7 or 9, characterised in that a part of the area of the stop plate (36) struck by the armature (10) is constructed to be raised.

11. Solenoid valve according to Claim 10, characterised in that the stop plate (36) is perforated.

12. Solenoid valve according to Claim 4, characterised in that the guiding bush (21) merges into the housing section (22) provided with the valve seat (29) and the hydraulic inlets and outlets (23,24).

## Revendications

1. Soupape électromagnétique, notamment soupape d'injection de carburant, pour des installations d'injection de carburant de moteurs à combustion interne, avec un boîtier de soupape (1), avec un électro-aimant constitué d'un noyau (2) en un matériau ferromagnétique comportant un cylindre interne (4) et un cylindre externe (5) concentriques l'un à l'autre et entre lesquels est disposée la bobine conductrice (3) de l'électro-aimant, le circuit du flux magnétique étant complètement fermé sur une des faces frontales par une culasse (6) reliant de façon magnétiquement conductrice le cylindre interne (4) au cylindre externe (5), tandis que sur l'autre face frontale ce circuit est susceptible d'être fermé par une armature magnétiquement conductrice (10) s'étendant radialement et qui est reliée à un organe de fermeture (15) de la soupape magnétique guidé co-axialement à travers le cylindre interne (14), et par une plaque de recouvrement (7) s'étendant sur une partie de cette face frontale, soupape électromagnétique caractérisée en ce que l'armature est en forme de collerette avec un manchon tubulaire (12) qui, en ménageant un premier intervalle d'air de fonctionnement (13), se raccorde axialement au cylindre interne (4) dont la face frontale (52) délimitant ce premier intervalle d'air de travail (13) se situe à l'extérieur d'un plan constitué par la plaque de recouvrement (7), et avec une partie en forme de parasol (11) s'étendant radialement et dont le bord empiète sur la plaque de recouvrement (7) de forme annulaire circulaire, en ménageant à cet endroit avec le plan précité de la plaque de recouvrement (7), un second intervalle d'air de travail (14), l'organe de fermeture (15) de la soupape étant relié à l'armature (10) par l'intermédiaire d'une tête (16) en forme de disque, muni d'ouvertures axiales (49) et pénétrant à l'intérieur du manchon tubulaire (12), et cet organe de fermeture étant guidé par une douille de guidage (21) insérée dans le cylindre interne (4) et comportant un évidement dans lequel est disposé un ressort maintenu entre la douille de guidage (21) et l'armature (10).

2. Soupape électromagnétique selon la revendication 1, caractérisée en ce que le cylindre interne (4), la plaque annulaire circulaire (7) et l'armature (10) sont constituées d'un matériau à induction de saturation magnétique élevée.

3. Soupape électromagnétique selon la revendication 1 ou 2, caractérisée en ce que la tête en forme de disque (16) est insérée à la presse et/ou soudée dans la partie (11) en forme d'écran de l'armature (10).

4. Soupape électromagnétique selon la revendication 3, caractérisée en ce que l'organe de fermeture (15) de la soupape est constitué d'un matériau antimagnétique, et comporte un coulisseau (17) avec deux portées (18, 19) grâce auxquelles ce coulisseau est guidé dans l'alésage cylindrique (20) de la douille de guidage (21), une (18) de ces portées étant au voisinage immédiat du premier intervalle d'air (13).

5. Soupape électromagnétique selon une des revendications 2 à 4, caractérisée en ce qu'au-dessus de l'armature (10) il est prévu une plaque de butée (36) en un matériau anti-magnétique dur, plaque sur laquelle vient en butée l'armature (10).

6. Soupape électromagnétique selon la revendication 5, caractérisée en ce que l'armature (10) vient en butée sur la plaque de butée (36) dans la zone de la tête en forme de disque (16).

7. Soupape électromagnétique selon la revendication 6, caractérisée en ce que la plaque de butée (36) comporte une rainure de forme annulaire (38).

8. Soupape électromagnétique selon une des revendications 1 à 7, caractérisée en ce que la plaque annulaire circulaire (7) comporte une rainure annulaire (39).

9. Soupape électromagnétique selon la revendication 7, caractérisée en ce que la masse de la plaque de butée (36) est plusieurs fois supérieure à la masse de l'armature (10) avec le corps de soupape (15).

10. Soupape électromagnétique selon une des revendications 7 ou 9, caractérisée en ce qu'une partie de la zone de la plaque de butée (36) sur laquelle l'armature (10) vient en butée, est en saillie.

11. Soupape électromagnétique selon la revendication 10, caractérisée en ce que la plaque de butée (36) est perforée.

12. Soupape électromagnétique selon la revendication 4, caractérisée en ce que la douille de guidage (21) se prolonge dans la partie (22) du boîtier comportant le siège de soupape (29) et les alimentations et les évacuations hydrauliques (23,24).
